# EUROPÄISCHE PATENTSCHRIFT

(11) **EP 0 561 817 B1**
(45) Veröffentlichungstag und Bekanntmachung des Hinweises auf die Patenterteilung: **12.04.1995**
(21) Anmeldenummer: 91920243.2
(22) Anmeldetag: 23.11.1991
(51) Int. Cl.: F02F 3/00, F02F 3/22

(54) **MEHRTEILIGER, GEKÜHLTER KOLBEN FÜR VERBRENNUNGSMOTOREN**
COOLED MULTI-COMPONENT PISTON FOR INTERNAL-COMBUSTION ENGINES
PISTON COMPOSE REFROIDI POUR MOTEURS A COMBUSTION INTERNE

(30) Priorität: 13.12.1990 DE 4039754; 13.12.1990 DE 4039752
(43) Veröffentlichungstag der Anmeldung: 29.09.1993
(73) Patentinhaber: MAHLE GMBH, D-70376 Stuttgart (DE)
(72) Erfinder: KEMNITZ, Peter, D-7053 Kernen (DE); STUSKA, Gotthard, D-7012 Fellbach (DE); BIERKANT, Wolfgang, D-7141 Benningen (DE)
(74) Vertreter: Pfusch, Volker, Dipl.-Ing.
(86) Internationale Anmeldenummer: DE9100928
(87) Internationale Veröffentlichungsnummer: WO9210659

(56) Entgegenhaltungen:
- DE-A- 3 643 039
- US-A- 1 900 521
- US-A- 4 377 967

## Beschreibung

Die Erfindung betrifft einen mehrteiligen, gekühlten Kolben für Verbrennungsmotoren nach dem Oberbegriff des Anspruchs 1.

Ein solcher Kolben ist beispielsweise aus DD 252 638 A bekannt. Bei diesem bekannten Kolben sind die ringförmigen Wandteile zur Abdeckung eines ringförmigen Kühlkanales geschlitzte Ringe, die innen oder außen spannend eingesetzt sind. Teilweise liegt auch noch eine axiale Verspannung des Ringes vor. Soweit die Ringe entweder innen oder außen axial verspannt sind, ist jeweils der von der Einspannstelle radial entfernte Rand des Ringes in einer Richtung axial ungestützt.

Hiervon ausgehend beschäftigt sich die Erfindung in erster Linie mit dem Problem, eine ringförmige Abdeckwand zu schaffen, die gleichzeitig radial innen und außen sicher gegen eine axiale Verschiebung arretiert ist. Des weiteren soll die Abdeckwand einfach, zerstörungsfrei und betriebssicher befestigbar sein.

Eine Lösung dieses Problems zeigt das kennzeichnende Merkmal des geltenden Anspruchs 1 auf.

Nach dieser Lösung besitzt das ringförmige auf seinem Umfang mindestens in zwei getrennte Ringsegmente geteilte Wandteil radial innen und außen jeweils einen umlaufenden Kragen, mit denen es radial innen und außen in entsprechend formschlüssig ausgebildete Ausnehmungen am Innenumfang der äußeren Ringrippe des Kolbens bzw. der innerhalb des Kolbens liegenden Nabenabstützung radial verspannt eingreift. Die radiale Verspannung erfolgt dabei durch eine elastische Verformung der Kragen in Richtung senkrecht zur Kolbenlängsachse. Auf diese elastische Verformung der Kragen im Einbauzustand kommt es nach der erfindungsgemäßen Lösung ganz wesentlich an. Durch die innen und außen liegende Aufnahme kann das Wandteil in einfacher Weise in einem federnden Schnappverschluß an dem Kolbenkopfteil sicher befestigt werden. Die doppelte Einspannung ermöglicht im übrigen dünne Wandstärken für das Wandteil, da es keine frei schwingenden Bereiche aufweist, wie dies bei dem ringförmigen Anschlußteil nach der obengenannten Druckschrift der Fall ist.

Für die Erzielung der radialen Einspannung ist es wichtig, daß an dem Kragen radial innen und außen Radialschlitze vorgesehen sind, damit über den Umfang des ringförmigen Wandteiles verteilt radial federnde Laschen gegeben sind. Bei ungeschlitzten durchgehenden Kragen wäre die notwendige elastische Verspannung des Wandteiles nicht möglich. Dies ist ein weiterer Unterschied zu der aus der obengenannten Druckschrift bekannten Ausführung einer ringförmigen Kühlkanalabdeckung.

Besondere Bedeutung kommt auch dem Merkmal zu, nach dem das ringförmige Wandteil auf seinem Umfang mindestens einmal geteilt ist, d.h. daß mindestens zwei Ringsegmente vorliegen. Erst eine solche Teilung ermöglicht den Einsatz des ringförmigen Wandteiles bei Kolbenkopfteilen, die Naben aufweisen, deren Außendurchmesser erheblich über den Innendurchmesser der radialen Innenabdichtung des Kühlkanals hinausragen. In diesen Fällen sind nämlich ringförmige Abdeckungen in der Art nach der DD 252 638 A nicht montierbar. Jene vorbekannten Ringabdichtungen sind radial lediglich einmal geschlitzt, so daß ein aufgespreizter Ring entsteht. Ein solcher Ring ist jedoch, wenn er seine Klemmwirkung behalten soll und materialmäßig beim Aufspreizen nicht beschädigt werden soll, nur über ein geringes Maß radial aufweitbar. Dieses Maß reicht in vielen Fällen nicht aus, um einen solchen Ring montieren zu können. Dies ist bei der Ausführung nach der bekannten vorgenannten Schrift ein ganz gravierender Unterschied. Gravierend ist dieser Unterschied insbesondere deshalb, weil ein in beispielsweise zwei getrennte Hälften aufgeteilter Abdeckring nach jener Entgegenhaltung nach den dortigen Methoden überhaupt nicht funktionssicher befestigbar wäre.

Die Unteransprüche geben zweckmäßige und vorteilhafte Ausgestaltungen der vorliegenden Erfindung an.

Die vorstehend gegenüber der DD 252 638 A angeführten Unterschiede und Vorteile bestehen in gleicher Weise auch gegenüber US 4,377,967. Abgesehen von dem Merkmal, nach dem das Wandteil umfangsmäßig radial in mindestens zwei Ringsegmente geteilt ist, bestehen die übrigen vorstehend herausgearbeiteten Unterscheidungsmerkmale auch gegenüber DE 36 43 039 A.

Ein Ausführungsbeispiel ist in der Zeichnung dargestellt.

Es zeigen:
- Fig. 1: einen Längsschnitt durch einen Ausschnitt aus dem Kopfteil eines zweiteiligen Gelenkkolbens,
- Fig. 2: eine Draufsicht auf einen in das Kopfteil in Fig. 1 eingespannten Blechring.

Bei einem Gelenkkolben sind ein Kopfteil 1 und ein Schaft gelenkig über einen Kolbenbolzen verbunden. In dem gezeigten Ausführungsbeispiel sind der Schaft und der Kolbenbolzen nicht dargestellt.

Bei dem Kolbenkopf 1 erstreckt sich von dessen Boden 2 eine äußere die Nuten für die Kolbenringe enthaltende Ringwand 3. Radial mit Abstand innerhalb der Ringwand 3 verbindet eine Ringrippe 4 Naben 5 mit dem Kolbenboden 2. Zwischen der Ringrippe 4 und der Ringwand 3 existiert ein ringförmiger Hohlraum 6, der durch ein als Blechring 7 ausgebildetes Wandteil zu einem geschlossenen Kühlölraum abgedeckt ist.

Dieser Blechring 7 weist eine nach oben gewölbte Ringfläche 8 mit daran am Außen- und Innenumfang angeformten Kragen 9, 10 auf. Die Kragen 9, 10, die von der nach oben gewölbten Ringfläche 8 weg nach unten weisen, nehmen in ihrer Ruhelage die in Fig. 1 gestrichelt gezeichnete Kontur ein. Nach der Montage liegt der Blechring 7 unter Vorspannung einerseits mit seinem äußeren Kragen 8 in einer entsprechenden Ausnehmung 11 am Innenumfang der Ringwand 3 und andererseits mit seinem inneren Kragen 10 in einer entsprechenden Ausnehmung 12 am Außenumfang der Ringrippe 4 bzw. der Nabe 5 an. Um die Kragen 9, 10 elastisch verformen zu können, weisen sie auf dem Innen- und Außenumfang verteilte Längsschlitze 13, 14 auf, die sich über die gesamte Länge der Kragen 9, 10 erstrecken.

Um den Sitz des Blechringes 7 in den Ausnehmungen 11, 12 zu verbessern, sind die Kragen 9, 10 an ihren offenen Enden 15, 16 gegeneinander nach innen gebogen. Als Verdrehsicherung ist an dem Blechring 7 eine von dem Kragen 9 abstehende Nase 17 angeformt, die in eine entsprechende in der Ringwand 3 vorgesehene Aussparung 18 ragt.

Der Blechring 7 kann zweiteilig ausgeführt sein (Trennfugen 19) und zur Kühlölzu- und Abfuhr Ausnehmungen 20, 21 aufweisen.

Zur Erzielung der erforderlichen Vorspannung sollte der Blechring 7 aus einem federnden Werkstoff, z.B. Federstahl, gefertigt sein.

Mit einer derartigen Ausführung wird auf konstruktiv einfache Weise für einen Gelenkkolben ein dichter Abschluß des für das durchfließende Kühlöl benötigten ringförmigen Hohlraumes 6 erreicht.

## Patentansprüche

1. Mehrteiliger, gekühlter Kolben für Verbrennungsmotoren, bestehend aus einem Kopfteil mit an dieses angeformten Naben zur Aufnahme des den Kolben mit dem Pleuel verbindenden Kolbenbolzens, einer äußeren an einem ersten Ende in den Boden des Kopfteils übergehenden und an ihrem zweiten Ende offen auslaufenden Ringwand zur Aufnahme mindestens einer Kolbenringnut und mit einem sich radial innen an dieser Ringwand anschließenden zu dem zweiten Ende der Ringwand offenen, die Naben bzw. deren zu dem Boden des Kopfteils verlaufende Abstützteile, die insbesondere eine Art Ringrippe sein können, umgebenden Hohlraum, der etwa in Höhe des zweiten Endes der Ringwand durch ein ringförmiges Wandteil zur Bildung eines durchströmbaren Kühlölraumes verschlossen ist, wobei das Wandteil zwischen Auflagern an den Naben bzw. Abstützungsteilen des Kopfteiles einerseits und radial außen an der Ringwand andererseits, an denen es jeweils frei aufliegt, unter Vorspannung eingespannt ist, und einem nur über den Kolbenbolzen mit dem Kopfteil verbundenen Kolbenschaft,
dadurch **gekennzeichnet,**
daß das Wandteil (7) eine umfangsmäßig mindestens einmal radial geteilte Ringfläche (8) mit je einem am Außen- und Innenumfang angeformten umlaufenden radial innen und außen durch Einschnitte (13) geschlitzten Kragen (9, 10) ist und einerseits mit seinem am Außenumfang angeformten Kragen (9) in eine Ausnehmung (11) am Innenumfang der Ringwand (3) und andererseits mit seinem am Innenumfang angeformten Kragen (10) in eine Ausnehmung (12) der Naben (5) bzw. deren zu dem Boden des Kopfteils verlaufende Abstützteile (4) jeweils unter Vorspannung eingreift.

2. Mehrteiliger Kolben nach Anspruch 1,
dadurch **gekennzeichnet,**
daß das Wandteil (7) als Verdrehsicherung mindestens eine, in eine an der Ringwand (3) vorgesehene Aussparung (18) ragende, von dem äußeren Kragen (9) abstehende Nase (17) aufweist.

3. Mehrteiliger Kolben nach Anspruch 1 oder 2,
dadurch **gekennzeichnet,**
daß die Enden (15, 16) der beiden Kragen (9, 10) gegeneinander nach innen abgebogen sind.

4. Mehrteiliger Kolben nach einem der vorhergehenden Ansprüche,
dadurch **gekennzeichnet,**
daß das Wandteil (7) ein Blechring ist.

5. Mehrteiliger Kolben nach einem der vorhergehenden Ansprüche,
dadurch **gekennzeichnet,**
daß das Wandteil (7) aus zwei gleichen Teilen besteht.

## Claims

1. A cooled multi-component piston for internal combustion engines comprising a piston head with hubs formed thereon for receiving the piston pin connecting the piston to the connecting rod, an outer ring wall for receiving at least one piston ring groove, which at one first end meets the bottom of the piston head and at the other second end runs open, with a hollow cavity connected to this ring wall radially inwards open to the second end of the ring wall, enclosing the hubs or the support members thereof, running to the bottom of the piston head, which, in particular, may be a kind of ring web, said cavity being closed off approximately at the height of the second end of the ring wall by a ring-shaped wall part to form a cavity through which cool oil may flow, whereby the wall part is biased between supports on the hubs or support members of the piston head on one side and radially outwards on the ring wall on the other side, where in both cases it rests freely, and a piston skirt only connected to the piston head by the piston pins,
characterized in that
the wall part (7) is a ring surface (8) which on the periphery has been divided radially at least once, with a notched collet (9, 10) rotating radially inwards and outwards through notches (13) on both the outer and inner periphery, and is biased on one side with the collet (9) formed on the outer periphery in a recess (11) on the inner periphery of the ring wall (3) and on the other side with the collet (10) formed on the inner periphery in a recess (12) of the hubs (5) or the support members (4) thereof, running to the bottom of the piston head.

2. The multi-component piston according to claim 1,
characterized in that,
as a safeguard against torsion the wall part (7) has at least one projection (17) extending from the outer collet (9) which projects into a recess (18) provided in the ring wall (3).

3. The multi-component piston according to claim 1 or 2,
characterized in that,
the ends (15, 16) of both collets (9, 10) are bent inwards against each other.

4. The multi-component piston according to one of the preceding claims,
characterized in that,
the wall part (7) is a sheet-metal ring.

5. The multi-component piston according to one of the preceding claims, characterized in that the wall part (7) consists of two identical parts.

## Revendications

1. Piston composé refroidi pour moteurs à combustion interne, composé d'une partie de tête avec des moyeux, conformés sur cette dernière, pour loger l'axe de piston assemblant le piston avec la bielle, d'une paroi annulaire externe, prolongée sur une première extrémité par le fond de la tête de piston et ouverte sur sa seconde extrémité, pour recevoir une rainure annulaire de piston, au moins, avec un espace creux prolongeant dans le sens radial interne cette paroi annulaire, ouvert sur la seconde extrémité de cette dernière, et entourant les moyeux et/ou leurs éléments supports, prévus vers le fond de la partie de tête, et qui peuvent être notamment une sorte de nervure annulaire, cet espace creux étant fermé par une section de paroi annulaire, à peu près au niveau de la seconde extrémité de cette dernière, pour former un compartiment de passage d'huile de refroidissement, la section de paroi étant serrée par précontrainte entre des supports, prévus sur les moyeux et/ou des éléments de supportage de la partie de tête, d'une part, et dans le sens radial externe sur la paroi annulaire, d'autre part, supports sur lesquels elle repose librement, et avec une tige de piston uniquement assemblée par l'axe de piston avec la partie de tête, caractérisé en ce que la section de paroi (7) est une surface annulaire (8), partagée dans le sens radial, une fois au moins, sur son pourtour, avec des collerettes (9, 10) périphériques, conformées sur les pourtours interne et externe, et fendues dans le sens radial, côtés interne et externe, par des découpes (13), cette section s'engageant sous précontrainte par ses collerettes (9), conformées sur le pourtour externe, dans un évidement (11) prévu sur le pourtour interne de la paroi annulaire (3), d'une part, par sa collerette (10), conformée sur le pourtour interne, dans un évidement (12) des moyeux (5) et/ou leurs éléments supports (4), prévus vers le fond de la partie de tête, d'autre part.

2. Piston composé suivant la revendication 1, caractérisé en ce que la section de paroi (7) présente comme sécurité anti-rotation un ergot au moins (17), dépassant de la collerette externe (9), et pénétrant dans un évidement (18), prévu sur la paroi annulaire (3).

3. Piston composé suivant l'une des revendications 1 ou 2, caractérisé en ce que les extrémités (15, 16) des deux collerettes (9, 10) sont pliées vers l'intérieur l'une par rapport à l'autre.

4. Piston composé suivant l'une quelconque des revendications précédentes, caractérisé en ce que la section de paroi (7) est un anneau de tôle.

5. Piston composé suivant l'une quelconque des revendications précédentes, caractérisé en ce que la section de paroi (7) se compose de deux parties similaires.
